# EUROPÄISCHE PATENTSCHRIFT

(11) **EP 1 047 150 B1**
(45) Veröffentlichungstag und Bekanntmachung des Hinweises auf die Patenterteilung: **04.09.2002**
(21) Anmeldenummer: 00201151.8
(22) Anmeldetag: 28.03.2000
(51) Int. Cl.: H01P 5/18

(54) **Dünnschicht-Breitbandkoppler**
Thin film wide band coupler
Coupleur à bande large et à couche mince

(30) Priorität: 03.04.1999 DE 19915246
(43) Veröffentlichungstag der Anmeldung: 25.10.2000
(73) Patentinhaber: Philips Corporate Intellectual Property GmbH, 52064 Aachen (DE); Koninklijke Philips Electronics N.V., 5621 BA Eindhoven (NL)
(72) Erfinder: Löbl, Hans-Peter, 52064 Aachen (DE); Kiewitt, Rainer, 52064 Aachen (DE); Klee, Mareike, 52064 Aachen (DE)
(74) Vertreter: Volmer, Georg, Dipl.-Ing.

(56) Entgegenhaltungen:
- EP-A- 0 298 434
- EP-A- 0 522 524
- EP-A- 0 641 037
- US-A- 4 800 345
- US-A- 5 410 179
- US-A- 5 818 308
- SEIICHI ARAI ET AL: "A 900MHZ 90 DEGREES HYBRID FOR QPSK MODULATOR" , MTT-S INTERNATIONAL MICROWAVE SYMPOSIUM DIGEST,US,NEW YORK, IEEE, VOL. -, PAGE(S) 857-860 XP000260455 * Seite 857 - Seite 860; Abbildungen 1,6.9 *

## Beschreibung

Der Erfindung betrifft einen Dünnschichtkoppler mit einem Trägersubstrat und zwei darüberliegenden Streifenleitungen, von denen eine die Hauptkopplerschleife und eine die Nebenkopplerschleife ist.

Koppler stellen unter anderem Hochfrequenzbauteile für Mobiltelefone oder Basisstationen dar, die das Auskoppeln von HF-Signalen zwischen dem Ausgang eines Leistungsverstärkers und einer Antenne ermöglichen. Das ausgekoppelte Signal wird verwendet, um die Ausgangsleistung des Verstärkers zu regeln. Ein solcher Koppler weist beispielsweise zwei Kopplerschleifen auf, von denen eine Schleife die Hauptschleife darstellt und das Sendesignal möglichst verlustfrei übertragen soll. Die zweite Schleife, die sogenannte Nebenschleife, koppelt im Vergleich mit dem Sendesignal ein kleines Signal aus.

Bekannt sind solche Koppler in verschiedenen Ausführungsformen. Zum einen gibt es Koppler in keramischer Vielschichtbauweise. Bei diesen keramischen Kopplern werden die Elektrodenstrukturen auf keramische Folien gedruckt, die Folien werden gestapelt und dann zu Bauelementen gesintert. Der Nachteil bei diesem Druckverfahren ist die grobkörnige Morphologie der Elektroden, was einen höheren elektrischen Widerstand zur Folge hat.

Daneben gibt es Ausführungen in Mikrostreifenausführung. In 1991 IEEE MTT-S International Microwave Symposium Digest, Volume II, 857-860 wird ein Dünnschichtkoppler beschrieben, der zwei Streifenleitungen als Kopplerschleifen aufweist. Aufgebracht sind die beiden Kopplerschleifen auf einem dielektrischen Substrat mit hoher dielektrischer Konstante K. Auf der Rückseite des keramischen Substrats befindet sich als Erdungsebene noch eine metallische Schicht. Außerdem sind am Bauelement sechs Endkontakte befestigt, von denen jeweils zwei in Kontakt mit einer Kopplerschleife stehen und zwei mit der Erdungsebene verbunden sind. Die Verwendung eines dielektrischen Substrates mit hoher dielektrischer Konstante hat den Vorteil, dass das Bauelement in einer kompakten Baugröße realisiert werden kann. Ein großer Nachteil ist aber, dass diese Substrate deutlich teurer sind als beispielsweise Glas oder Al₂O₃. Realisiert man aber einen kompakten Koppler (Kopplerlänge « λ/4) auf solchen kostengünstigen Substraten, so weisen die Koppler einen Frequenzverlauf des Kopplersignals von ca. 6 dB/Frequenzoktave auf.

In der EP 0 298 434 ist ein Dünnschichtkoppler beschrieben, der auf einem dielektrischen Substrat mehrere gekoppelte Streifenleitungen mit eng benachbartem Verlauf zueinander aufweist. Zur Gewährleistung einer Phasendifferenz von 90 ° ist etwa in der Mitte der Koppelstrecke ein ohmscher Widerstand eingefügt.

In der EP 0 641 037 ist ein Koppler mit zwei Streifenleitungen beschrieben, wobei die Streifenleitungen derart aufgebracht und verbunden sind, dass sie eine Spule mit einer oder mehr Windungen bilden.

In der US 4,800,345 ist ein Koppler mit einem planaren, spiralförmigen äußeren Streifenleiter und einem längengleichen, parallel und koplanar verlaufenden inneren Streifenleiter beschrieben.

Aus der US 5,410,179 ist ein Mikrowellenbauelement bekannt, bei dem die elektrischen Eigenschaften des Bauelementes durch Aufbringen einer dielektrischen Schicht auf der Oberfläche des Mikrowellenbauelementes und durch Strukturieren dieser dielektrischen Schicht verändert werden können.

In der EP 0 522 524 ist ein Koppler beschrieben, der zwei Induktoren in Form von zwei Streifenleitungen zwischen zwei Paaren von Toren und zwei Gruppen von Kondensatoren, die jeweils mit einem Paar der Tore verbunden sind, aufweist.

Der Erfindung liegt die Aufgabe zugrunde einen preisgünstigen, kompakten Koppler bereitzustellen, der bei mehreren Frequenzen die gleiche Kopplung aufweist.

Die Aufgabe wird gelöst durch einen Dünnschichtkoppler mit einem Trägersubstrat und zwei darüberliegenden Streifenleitungen, von denen eine die Hauptkopplerschleife und eine die Nebenkopplerschleife ist, bei dem in der Nebenkopplerschleife eine Komponente integriert ist, die eine Phasenverschiebung der Frequenz des ausgekoppelten Signals bewirkt, wobei in der Nebenkopplerschleife als Komponente eine Spule integriert ist.

Üblicherweise zeigen Koppler eine starke Frequenzabhängigkeit der Kopplung. Durch den Einbau einer Spule in die Nebenkopplerschleife wird die Bandbreite der Kopplung größer.

Eine Spule kann auf einfache Weise in die Nebenkopplerschleife integriert werden, indem sie auch in Streifenleitungsbauart und somit im selben Prozessschritt wie der Rest der Nebenkopplerschleife ausgeführt wird. Eine Spule kann aber auch mit Hilfe anderer Dünnschichttechniken dargestellt und anschließend mit der Nebenkopplerschleife elektrisch kontaktiert werden.

In einer besonders bevorzugten Ausführungsform des Dünnschichtkopplers ist in der Nebenkopplerschleife eine Spule und ein seriell oder parallel geschalteter Kondensator integriert.

Der Einbau einer LC-Kombination bewirkt eine besonders starke Verbreiterung der Bandbreite des Kopplers.

Es ist bevorzugt, dass als Material für das Trägersubstrat ein keramisches Material, ein keramisches Material mit einer Planarisierungsschicht aus Glas, ein glaskeramisches Material oder ein Glasmaterial verwendet wird. Ein Trägersubstrat aus diesen Materialien ist kostengünstig herzustellen und die Prozesskosten für diese Komponente können niedrig gehalten werden.

Es ist weiterhin bevorzugt, dass jedes Ende einer Kopplerschleife mit einer Stromzuführung in elektrischem Kontakt steht.

An den Stromzuführungen kann jedes Bauelement mit weiteren Bauelementen eines Schaltkreises elektrisch verbunden werden. Je nach Art der Applikation oder Art der Bauteilmontage kann als Stromzuführung ein galvanischer SMD-Endkontakt oder ein Bump-end-Kontakt oder eine Kontaktfläche eingesetzt werden. Durch die Verwendung von SMD-Endkontakten oder Bump-end-Kontakten können diskrete Bauelemente hergestellt werden.

Es ist außerdem bevorzugt, dass über dem Dünnschichtkoppler wenigstens eine Schutzschicht aus einem anorganischen Material und/oder einem organischen Material aufgebracht ist.

Durch die Schutzschicht wird das Bauelement vor mechanischer Beanspruchung und Korrosion durch Feuchtigkeit geschützt.

Es ist vorteilhaft, dass auf der Unterseite des Trägersubstrats eine metallische Schicht aufgebracht ist.

Diese metallische Schicht dient als Erdungsebene.

In dieser vorteilhaften Ausführungsform des Dünnschichtkopplers ist es bevorzugt, dass die metallische Schicht mit wenigstens einer weiteren Stromzuführung verbunden ist.

Im folgenden soll die Erfindung anhand von fünf Figuren und zweier Ausführungsbeispiele erläutert werden. Dabei zeigt
- Fig. 1:: einen schematischen Aufbau eines Dünnschichtkoppler, bei dem eine phasenverschiebende Komponente in der Nebenkopplerschleife integriert ist,
- Fig. 2:: eine Aufsicht auf einen Dünnschichtkoppler, bei dem eine Spule in der Nebenkopplerschleife integriert ist,
- Fig. 3:: eine Aufsicht auf einen Dünnschichtkoppler, bei dem eine Spule in der Nebenkopplerschleife integriert ist,
- Fig. 4:: die Streuparameter als Funktion der Frequenz für einen Dünnschichtkoppler, bei dem eine Spule in der Nebenkopplerschleife integriert ist und

- Fig. 5:: die Streuparameter als Funktion der Frequenz für einen Dünnschichtkoppler, bei dem eine Spule und ein parallel geschalteter Kondensator in der Nebenkopplerschleife integriert sind.

Gemäß Fig. 1 weist ein Dünnschichtkoppler ein Trägersubstrat 1 auf, welches beispielsweise ein keramisches Material, ein keramisches Material mit einer Planarisierungsschicht aus Glas, ein glaskeramisches Material oder ein Glasmaterial enthält. Auf dem Trägersubstrat 1 sind eine Hauptkopplerschleife 2 und eine Nebenkopplerschleife 3 aufgebracht. Beide Schleifen können beispielsweise in Streifenleitungsbauart ausgeführt sein und Cu, Al, Ag, Au oder eine Kombination dieser Metalle enthalten. In der Nebenkopplerschleife 3 ist eine, die Frequenz des ausgekoppelten Signals verschiebende, Komponente 4 integriert. Außerdem sind am Dünnschichtkoppler vier Stromzuführungen 5 befestigt, von denen jeweils zwei Stromzuführungen über eine der beiden Kopplerschleife miteinander verbunden sind. Als Stromzuführung 5 kann zum Beispiel ein galvanischer SMD-Endkontakt aus Cr/Cu, Ni/Sn oder Cr/Cu, Cu/Ni/Sn oder Cr/Ni, Pb/Sn oder ein Bump-end-Kontakt oder eine Kontaktfläche eingesetzt werden.

Im einfachsten Fall kann die phasenverschiebende Komponente 4 auch wie die Kopplerschleifen in Streifenleitungsbauart ausgeführt werden und direkt in die Nebenkopplerschleife 3 integriert werden. Die phasenverschiebende Komponente 4 kann beispielsweise auch mittels Dünnschichttechniken hergestellt werden und anschließend mit der Nebenkopplerschleife 3 elektrisch kontaktiert werden.

In Fig. 2 ist die Nebenkopplerschleife 3 mit einer Windung ausgeführt, so dass sie durch ihre Form auch als Spule fungiert und eine Phasenverschiebung bewirkt.

In Fig. 3 ist die Nebenkopplerschleife 3 mit Windungen ausgeführt, so dass sie durch ihre Form auch als Spule fungiert und eine Phasenverschiebung bewirkt.

Über dem gesamten Dünnschichtkoppler kann eine Schutzschicht aus einem organischen und/oder anorganischen Material aufgebracht werden. Als organisches Material kann beispielsweise Polybenzocyclobuten oder Polyimid und als anorganisches Material kann zum Beispiel Si₃N₄, SiO₂ oder SiₓO_{y}N_{z} (0 ≤ x ≤ 1, 0 ≤ y ≤ 1, 0 ≤ z ≤ 1) verwendet werden.

Alternativ kann auf der Rückseite des Trägersubstrats 1 eine metallische Schicht, welche beispielsweise Cu enthält aufgebracht werden. Zusätzlich kann diese metallische Schicht mit wenigstens einer weiteren Stromzuführung verbunden werden.

Im folgenden werden Ausführungsformen der Erfindung erläutert, die beispielhafte Realisierungsmöglichkeiten darstellen.

### Ausführungsbeispiel 1

Auf einem Trägersubstrat 1 aus Al₂O₃ mit einer Dicke von 0.43 mm wurden eine Hauptkopplerschleife 2 und eine Nebenkopplerschleife 3 aus Cu mit einer Breite von 115 pm aufgebracht. Der Abstand der Hauptkopplerschleife 2 zur Nebenkopplerschleife 3 beträgt 35 µm. Die Länge der Kopplerstrecke zwischen den beiden Kopplerschleifen ist aufgeteilt in zwei 1.45 mm lange Abschnitte, die durch eine Dünnschichtspule mit 5.3 Windungen, bei einem inneren Windungsradius von 50 µm, einem Abstand der Windungen von 20 um und einer Spulenwindungsbreite von 30 µm, verbunden werden. An jedem Ende der beiden Kopplerschleifen ist ein Cr/Cu, Cu/Ni/Sn SMD-Endkontakt als Stromzuführung 5 angebracht. Auf der Unterseite des Trägersubstrats 1 befindet sich eine metallische Schicht aus Cu.

Die Streuparameter als Funktion der Frequenz für diesen Dünnschichtkoppler sind in Fig. 4 dargestellt. Dabei steht IL für die Durchgangsverluste (insertion loss), C für die Kopplung (coupling) und I für die Isolation.

### Ausführungsbeispiel 2

Auf einem Trägersubstrat 1 aus Al₂O₃ mit einer Dicke von 0.43 mm wurden eine Hauptkopplerschleife 2 und eine Nebenkopplerschleife 3 aus Cu mit einer Breite von 115 µm aufgebracht. Der Abstand der Hauptkopplerschleife 2 zur Nebenkopplerschleife 3 beträgt 35 µm. Die Länge der Kopplerstrecke zwischen den beiden Kopplerschleifen ist aufgeteilt in zwei 1.45 mm lange Abschnitte, die durch eine Dünnschichtspule aus Cu mit einer Induktivität von 5.4 nH und einen parallel geschalteten Dünnschichtkondensator mit einer Kapazität von 1 pF verbunden wurden. Der Dünnschichtkondensator enthält eine untere und eine obere Elektrode aus Al und ein Dielektrikum aus Si₃N₄. An jedem Ende der beiden Kopplerschleifen ist ein Cr/Cu, Cu/Ni/Sn SMD-Endkontakt als Stromzuführung 5 angebracht. Auf der Unterseite des Trägersubstrats 1 befindet sich eine metallische Schicht aus Cu.

Die Streuparameter als Funktion der Frequenz für diesen Dünnschichtkoppler sind in Fig. 5 dargestellt. Dabei steht IL für die Durchgangsverluste (insertion loss), C für die Kopplung (coupling) und I für die Isolation.

## Patentansprüche

1. Dünnschichtkoppler mit einem Trägersubstrat (1) und zwei darüberliegenden Streifenleitungen, von denen eine die Hauptkopplerschleife (2) und eine die Nebenkopplerschleife (3) ist, bei dem in der Nebenkopplerschleife (3) eine Komponente (4) integriert ist, die eine Phasenverschiebung der Frequenz des ausgekoppelten Signals bewirkt,
**dadurch gekennzeichnet, dass** in der Nebenkopplerschleife (3) als Komponente (4) eine Spule integriert ist.

2. Dünnschichtkoppler nach Anspruch 1,
**dadurch gekennzeichnet,**
**dass** in der Nebenkopplerschleife (3) als Komponente (4) eine Spule und ein seriell oder parallel geschalteter Kondensator integriert ist.

3. Dünnschichtkoppler nach Anspruch 1,
**dadurch gekennzeichnet,**
**dass** als Material für das Trägersubstrat (1) ein keramisches Material, ein keramisches Material mit einer Planarisierungsschicht aus Glas, ein glaskeramisches Material oder ein Glasmaterial verwendet wird.

4. Dünnschichtkoppler nach Anspruch 1,
**dadurch gekennzeichnet,**
**dass** jedes Ende einer Kopplerschleife mit einer Stromzuführung (5) in elektrischem Kontakt steht.

5. Dünnschichtkoppler nach Anspruch 1,
**dadurch gekennzeichnet,**
**dass** über dem Dünnschichtkoppler wenigstens eine Schutzschicht aus einem anorganischen und/oder einem organischen Material aufgebracht ist.

6. Dünnschichtkoppler nach Anspruch 1,
**dadurch gekennzeichnet,**
**dass** auf der Unterseite des Trägersubstrats (1) eine metallische Schicht aufgebracht ist.

7. Dünnschichtkoppler nach Anspruch 8,
**dadurch gekennzeichnet,**
**dass** die metallische Schicht mit wenigstens einer weiteren Stromzuführung verbunden ist.

## Claims

1. A thin-film coupler with a carrier substrate (1) and two strip lines disposed thereon, of which one is the main coupler loop (2) and the other the auxiliary coupler loop (3), with a component (4) integrated into the auxiliary coupler (3) loop, which component achieves a phase shift of the frequency of the signal coupled out, **characterized in that** a coil is integrated as said component (4) into the auxiliary coupler loop (3).

2. A thin-film coupler as claimed in claim 1, **characterized in that** a coil and a capacitor connected in series or in parallel are integrated as said component (4) into the auxiliary coupler loop (3).

3. A thin-film coupler as claimed in claim 1, **characterized in that** the material used for the carrier substrate (1) is a ceramic material, a ceramic material with a planarizing layer of glass, a glass-ceramic material, or a glass material.

4. A thin-film coupler as claimed in claim 1, **characterized in that** each end of a coupler loop is electrically connected to a current supply contact (5).

5. A thin-film coupler as claimed in claim 1, **characterized in that** at least one protective layer of an inorganic material and/or an organic material is provided over the thin-film coupler.

6. A thin-film coupler as claimed in claim 1, **characterized in that** a metal layer is provided on the lower side of the carrier substrate (1).

7. A thin-film coupler as claimed in claim 6, **characterized in that** the metal layer is connected to at least one further current supply contact.

## Revendications

1. Coupleur à couche mince avec un substrat porteur (1) et deux microrubans superposés dont l'un constitue la boucle de couplage principale (2) et l'autre la boucle de couplage auxiliaire (3), un composant (4) qui assure un déphasage de la fréquence du signal couplé étant intégré dans la boucle de couplage auxiliaire (3),
**caractérisé en ce**
**qu'**une bobine est intégrée comme composant (4) dans la boucle de couplage auxiliaire (3).

2. Coupleur à couche mince selon la revendication 1,
**caractérisé en ce**
**qu'**une bobine et un condensateur monté en série ou en parallèle sont intégrés comme composant dans la boucle de couplage auxiliaire (3).

3. Coupleur à couche mince selon la revendication 1,
**caractérisé en ce**
**qu'**un matériau céramique, un matériau céramique avec une couche de planarisation en verre, un matériau en céramique de verre ou un matériau en verre sont utilisés comme matériau pour le substrat porteur (1).

4. Coupleur à couche mince selon la revendication 1,
**caractérisé en ce**
**que** chaque extrémité d'une boucle de couplage se trouve en contact électrique avec une alimentation électrique (5).

5. Coupleur à couche mince selon la revendication 1,
**caractérisé en ce**
**qu'**au moins une couche de protection en un matériau inorganique et/ou organique est appliquée sur le coupleur à couche mince.

6. Coupleur à couche mince selon la revendication 1,
**caractérisé en ce**
**qu'**une couche métallique est appliquée sur la face intérieure du substrat porteur (1).

7. Coupleur à couche mince selon la revendication 8,
**caractérisé en ce que** la couche métallique est reliée à au moins une alimentation électrique supplémentaire.
